# EUROPÄISCHE PATENTSCHRIFT

(11) **EP 1 072 364 B1**
(45) Veröffentlichungstag und Bekanntmachung des Hinweises auf die Patenterteilung: **15.02.2006**
(21) Anmeldenummer: 00115203.2
(22) Anmeldetag: 13.07.2000
(51) Int. Cl.: B25G 1/10

(54) **Griff für ein Werkzeug**
Tool handle
Poignée d'outil

(30) Priorität: 22.07.1999 DE 19934525; 19.01.2000 DE 10001885
(43) Veröffentlichungstag der Anmeldung: 31.01.2001
(73) Patentinhaber: Adolf Würth GmbH & Co. KG, 74653 Künzelsau (DE)
(72) Erfinder: Dierolf, Andreas, 74547 Untermünkheim (DE)
(74) Vertreter: Patentanwälte Ruff, Wilhelm, Beier, Dauster & Partner

(56) Entgegenhaltungen:
- EP-A- 0 062 270
- EP-A- 0 208 942
- DE-A- 3 004 957
- DE-U- 8 711 988
- DE-U- 9 202 672
- DE-U- 29 701 734

## Beschreibung

Es gibt eine Vielzahl verschiedener Griffformen von Schraubendrehern oder ähnlichen Werkzeugen. Die ältesten Schraubendreher haben einen kreisförmigen Querschnitt und einen etwa konvexen Längsschnitt. Neben dem kreisrunden Querschnitt sind auch Querschnitte bekannt, die auf einer Zweierteilung oder einer Dreierteilung beruhen. Hierzu gehören Querschnitte in Form eines abgeflachten Kreises sowie dreieckige und sechseckige Querschnitte. Die mehreckigen Querschnitte sind gewählt worden, um die Übertragung von Drehmomenten zu verbessern.

Es ist bereits ein Heft für Handwerkzeuge bekannt (DE 9202672), das einen fünfeckigen Querschnitt aufweist. Die Kanten des fünfeckigen Querschnitts sind abgerundet, wobei die Bogenlänge des abgerundeten Teils des Querschnitts überall im wesentlichen gleich ist.

Es ist auch schon ein Schraubendrehergriff vorgeschlagen worden, der einen an einer Stelle fünfeckigen Querschnitt aufweist (DE 30 04 957 A1).

Der Erfindung liegt die Aufgabe zugrunde, einen in ergonomischer Hinsicht verbesserten Griff für einen Schraubendreher oder ein ähnliches Werkzeug zu schaffen, mit dem ebenfalls ein Drehmoment übertragen werden soll. Werkzeuge dieser Art sind beispielsweise Schraubzwingen, bei denen zum Festspannen auch eine Schraubbewegung durchgeführt werden muss, außerdem Stechbeitel, Feilen, Bügelsägen oder dgl., bei denen beispielsweise eine Verdrehung verhindert werden muss, was bedeutet, dass ebenfalls ein Drehmoment aufgebracht werden muss, und zwar zum Verhindern einer Drehung.

Zur Lösung dieser Aufgabe schlägt die Erfindung einen Werkzeuggriff mit den Merkmalen des Anspruchs 1 vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Durch die über einen wesentlichen Teil der Länge des Griffs vorhandene Querschnittsform im Form eines vorzugsweise abgerundeten Fünfecks ist die Form des Griffes besser an die menschlichen Hand angepasst. Nur in den Endbereichen, an denen ein Benutzer zur Abstützung angreift, ist die fünfeckige Form nicht vorhanden.

Aus Symmetriegründen bevorzugt die Erfindung den Querschnitt in Form eines angenäherten regelmäßigen Fünfecks. Wenn eine Symmetrie nicht erforderlich ist, beispielsweise bei einem Griff für eine Bügelsäge, kann auch ein unregelmäßiges Fünfeck Verwendung finden.

In Weiterbildung der Erfindung kann vorgesehen sein, dass die Querschnittsform abgerundete Eckenabschnitte aufweist, die auf einem Kreisbogen mit einem in der Längsachse des Griffs liegenden Mittelpunkt liegen. Die Fünfecke werden also nicht vollständig ausgebildet, sondern ihre Seiten werden durch abgerundete Abschnitte miteinander verbunden.

Diese Seiten der angenäherten Fünfeckform können beispielsweise leicht gebogen verlaufen, mit einem deutlich größeren Radius als die abgerundeten Eckenabschnitte. Insbesondere können jedoch die Seiten der Querschnittsform geradlinig ausgebildet sein.

Die den Griff abschließende Endkuppe des Griffs dient dazu, dass der Benutzer sich an dem Griff abstützen kann. Gegebenenfalls kann sich auch dazu verwendet werden, eine gewisse Vorschubbewegung auf den Griff bzw. das Werkstück auszuüben, wenn beispielsweise eine Schraube in Holz eingeschraubt werden soll. Da es hier also an dieser Stelle nicht um die Übertragung von Drehmomenten auf den Griff geht, kann erfindungsgemäß der Querschnitt des Griffs im Bereich der Endkuppe in einen Kreis übergehen.

Etwas Ähnliches gilt auch für die gegenüberliegende Stirnfläche, die dem Werkstück zugeordnet ist. Im Bereich dieser Stirnfläche greift der Benutzer normalerweise nur mit dem Daumen und dem Zeigefinger an, um beispielsweise nur die Orientierung des Griffs zu steuern. Auch hier kann erfindungsgemäß vorgesehen sein, dass der Querschnitt in eine Kreisform übergeht.

Zur weiteren Verbesserung der Anpassung des Griffs an die menschliche Hand ist erfindungsgemäß vorgesehen, dass der Griff zwei Stellen eines lokalen Querschnittsmaximums aufweist, von dem aus der Griff in die jeweiligen Endbereiche übergeht, nämlich die dem Werkstück zugeordnete Stirnfläche und die Endkuppe. Mindestens zwischen diesen beiden Stellen eines größeren Querschnitts bzw. Durchmesser soll erfindungsgemäß die fünfeckige Form des Querschnitts vorhanden sein.

Die Form des Werkzeuggriffs kann durch einen rotationssymmetrischen Körper mit in Längsrichtung verlaufenden Abflachungen dargestellt werden.

In Weiterbildung der Erfindung kann vorgesehen sein, dass eine den Übergang zwischen den kreisbogenförmigen Eckabschnitten und den etwa geradlinigen Seiten der Querschnittsform verbindende Linie nicht der Längskontur des Griffs folgt.

Dies kann auch so ausgedrückt werden, dass der Winkel, über den sich der Kreisbogenabschnitt der Ecken erstreckt, nicht an allen Stellen des Griffs gleich ist.

In Weiterbildung der Erfindung ist vorgesehen, dass der Werkzeuggriff eine Stelle des ersten Querschnittsmaximums aufweist, das von dem Kuppenende des Griffs einen Abstand von etwa 30 % der Länge des Griffs aufweist.

In nochmaliger Weiterbildung der Erfindung weist der Werkzeuggriff eine Stelle eines zweiten Querschnittsmaximums auf, das von dem Kuppenende des Griffs einen Abstand von etwa 60 % bis 70 % der Länge des Griffs aufweist.

Unter der Länge des Griffs ist dabei diejenige Länge zu verstehen, die dem Benutzer zum Angreifen zur Verfügung steht, also ausgehend von dem Kuppenende bis zu einer Stelle, an der der Benutzer seinen Daumen und ggf. den Zeigefinger abstützt.
in Weiterbildung der Erfindung kann vorgesehen sein, dass der Durchmesser des Werkzeuggriffs an der Stelle des ersten Querschnittsmaximums etwa 15 % bis 18 % größer ist als an der Stelle des zweiten Maximums.

In nochmaliger Weiterbildung der Erfindung kann vorgesehen sein, dass die angenäherte Fünfeckform des Querschnitts des Werkzeuggriffs an der Stelle des zweiten Querschnittsmaximums endet und dort in eine kreisrunde Querschnittsform übergeht. Es hat sich herausgestellt, dass an dieser Stelle eine Kreis form sinnvoll ist, da mit dem Enden von Zeigefinger und Daumen eine Führung des Werkzeugs durchgeführt werden soll.

In Weiterbildung der Erfindung kann vorgesehen sein, dass das Längsprofil des Werkzeuggriffs von der Stelle des zweiten Querschnittsmaximums an konkav ausgebildet ist, vorzugsweise bis zu dem dem Werkzeug zugeordneten Ende des Griffs. In diesem Bereich kann das Werkzeug entweder schnell verdreht werden oder eine Abstützung der Finger erfolgen.

In Weiterbildung der Erfindung kann vorgesehen sein, dass der kleinste Durchmesser des Griffs zwischen der Stelle des zweiten Querschnittsmaximums und dem dem Werkzeug zugeordneten Ende des Griffs liegt.

Insbesondere kann vorgesehen sein, dass der maximale Durchmesser des Griffs etwa 70 % bis 80 % größer ist als der kleinste Durchmesser des Griffs.

In Weiterbildung der Erfindung kann vorgesehen sein, dass die Oberfläche mindestens über einen Teil der Länge des Griffs weicher ausgebildet ist als im Bereich des freien Griffendes. Dort ist das Material des Griffes selbst bis zur Oberfläche vorhanden. Die weichere Oberfläche kann beispielsweise durch eine Beschichtung oder in sonstiger Weise hergestellt sein. Das freie Ende des Griffs bildet vorzugsweise eine halbrunde Schlagkappe.

Beispielsweise besteht der Griffkörper im Wesentlichen vollständig aus schlagfestem Polypropylen, während die weichere Oberfläche eine Shorehärte von etwa 75 bis 85 aufweisen kann. Es kann sich beispielsweise um einen Elastomere auf Polyolephinbasis handeln.

Insbesondere kann vorgesehen sein, dass der weichere Bereich der Oberfläche sich zwischen den beiden Durchmessermaxima erstreckt, oder auch anders ausgedrückt in dem Bereich des Griffs, wo dieser seinen fünfeckigen Querschnitt aufweist.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine perspektivische Ansicht eines Schraubendrehergriffs nach der Erfindung;
- Fig. 2: eine Seitenansicht des Schraubendrehergriffs der Figur 1;
- Fig. 3: eine Stirnansicht des Schraubendrehergriffs von unten in Figur 2;
- Fig. 4: einen Schnitt längs Linie IV-IV in Figur 2;
- Fig. 5: einen Schnitt durch die Stelle des Handgriffs, wo dieser ein Querschnittsmaximum aufweist;
- Fig. 6: einen Schnitt längs Linie VI-VI in Figur 2;
- Fig. 7: einen Schnitt längs Linie VII-VII in Figur 2;
- Fig. 8: einen Querschnitt durch die Stelle kurz vor der dem Werkstück zugeordneten Stirnfläche, wo der Griff seinen kleinsten Durchmesser aufweist;
- Fig. 9: eine der Figur 2 entsprechende Seitenansicht.
- Fig. 10: eine perspektivische Ansicht eines Werkzeuggriffs nach der Erfindung;
- Fig. 11: eine Seitenansicht des Werkzeuggriffs nach der Erfindung;
- Fig. 12: einen Längsschnitt durch den Werkzeuggriff;
- Fig. 13: bis Figur 18 Querschnitte durch den Werkzeuggriff in verschiedenen Ebenen, die in Figur 11 angedeutet sind.

Die Figur 1 zeigt eine perspektivische Ansicht eines Schraubendrehergriffs ohne die Klinge, die zu einem Schraubendreher gehört. Der Griff erstreckt sich von einer links vorne zu sehenden Stirnfläche 1, aus der normalerweise die Klinge mit dem Werkzeug herausragt, längs einer Längsachse bis zu einer Endkuppe 2. Die Endkuppe 2 weist eine konvex gewölbte Form auf. Die Länge des Griffs entspricht etwa der Breite einer menschlichen Hand. Je nach Größe der Klinge, die in etwa an die Größe der zu betätigenden Schraube angepasst ist, kann auch die Größe des Griffs etwas variieren.

Die Figur 2 zeigt nun eine Seitenansicht des Griffs. Auf den ersten Blick scheint der Griff unsymmetrisch zu sein. Dies folgt aus der Querschnittsform des Fünfecks, da die Seitenansicht beispielsweise links eine Kontur zeigt, die den Ecken der Fünfecke folgt, während rechts die flache Seite der Fünfecke zu liegen kommt. Der Griff beginnt in Figur 2 am hinteren Ende in einem kreisförmigem Querschnitt, siehe den Schnitt der Figur 4. Von dort aus wird fortschreitend zur der Ebene 5 die Querschnittsform allmählich fünfeckig, wobei die senkrecht zur Längsachse stehenden Ebene V-V die Stelle zeigt, an der der Griff seinen größten Querschnitt hat. Dieser Schnitt ist in Figur 5 dargestellt. Aus der Figur 5 kann man auch entnehmen, dass die Außenseiten des Querschnitts durch gerade verlaufende Linien 3 gebildet werden, während die Ecken 4 des Fünfecks bzw. die Kanten des Griffs bei 4 abgerundet sind. Das Fünfeck ist in einen gestrichelt dargestellten Kreis 6 einbeschrieben. Es handelt sich um ein regelmäßiges Fünfeck.

Von der Querschnittsebene V an verringert sich der Durchmesser bzw. die Größe des Querschnitts wieder bis zum der Querebene VI, wo die Größe des Querschnitts ein lokales Minimum erreicht. Dieser Querschnitt ist in Figur 6 dargestellt. Auch hier kann man sehen, dass die Seitenflächen des Griffs im Querschnitt durch geradlinig verlaufende Linien 3 gebildet sind, während die Kanten 4 mehr oder weniger stark abgerundet sind.

Von der Ebene VI des lokal kleinsten Querschnitts erweitert sich der Querschnitt bzw. Durchmesser wieder, bis die Ebene VII erreicht ist, wo wieder ein lokales Maximum des Querschnitts erreicht ist. Dieser Querschnitt ist in Figur 7 dargestellt.

Nun verringert sich die Größe des Querschnitts wieder zu einem Querschnittsminimum in der Ebene VIII. Wie man der Figur 8 entnehmen kann, ist an dieser Stelle auch wieder ein kreisförmiger Querschnitt vorhanden, der dann auch bis zu der Stirnfläche 1 erhalten bleibt.

Aus einem Vergleich der Figuren 4 bis 8 kann man, ebenso wie aus Figur 3, entnehmen, dass die Orientierung der Fünfecke, die von den Querschnitten gebildet werden, über die Länge des Griffs erhalten bleibt.

Durch die fünfeckige Querschnittsform in dem Teil des Griffs, in dem der Benutzer mit der geschlossenen Hand zur Übertragung eines Drehmoments angreift, ist der Griff besser an den anatomischen Aufbau einer menschlichen Hand angepasst, so dass sich auch bei längerer Benutzung eines Schraubendrehers weniger Ermüdungserscheinungen ergeben.

Der Griff ist im Wesentlichen als einstückiger Grundkörper ausgebildet, vorzugsweise aus schlagfestem Polypropylen.

In einem Bereich, der mindestens von der Ebene V bis VII reicht, ist die Oberfläche des Griffs weicher ausgebildet, beispielsweise durch eine Umspritzung mit einem Elastomere der Shorehärte von 75 bis 85.

Besonders günstig ist es, wenn dieser Bereich mit der weicheren Oberfläche noch etwas länger ist, beispielsweise von der Ebene IV bis zu der Ebene VIII.

Die weichere Oberfläche verbessert die Handhabung des Griffs. Im Bereich des Endes 2 bleibt jedoch der harte Grundkörper auch an der Oberfläche erhalten, sodass dieses Ende als Schlagende dienen kann. Das Gleiche gilt für den Bereich zwischen der Ebene VIII und dem vorderen Ende 1. Dieser Bereich dient zum Abstützen der Finger, nicht jedoch zum Übertragen eines Drehmoments.

Die Figur 10 zeigt perspektivisch einen Werkzeuggriff nach der Erfindung, wie er beispielsweise für einen Schraubendreher verwendet werden kann. Der Schaft des Schraubendrehers ist nicht dargestellt. Der Griff kann aber ebenfalls zum Spannen von Schraubzwingen, als Griff für Bügelsägen, als Griff für Stechbeitel oder Feilen verwendet werden. Bei diesen Werkzeugen geht es darum, entweder eine drehende oder schraubende Bewegung durchzuführen, oder aber ein Werkzeug gegen eine Verdrehung zu sichern, was ebenfalls durch Aufwenden eines Drehmoments erreicht werden muss.

Der Werkzeuggriff reicht von einer Stirnfläche 1, aus der der Schaft eines Schraubendrehers austreten würde, längs einer Längsachse zu einem gegenüberliegenden freien Ende 2. Im Bereich des freien Endes 2 ist der Griff abgerundet und bildet dadurch eine Kuppe. Dieses Kuppe liegt bei der Benutzung des Werkzeugs am Handteller oder auch am Ballen an. Zwischen diesen beiden Enden hat der Werkzeuggriff eine Stelle eines Querschnittsmaximums, die in Figur 11 durch die Ebene VI-VI dargestellt ist. Der Abstand dieser Ebene von dem Kuppenende 2 des Werkzeuggriffs beträgt etwa 30 % der Länge des Griffs. Unter der Länge des Griffs ist der Abstand zwischen dem freien Ende und der vorderen Stirnfläche 1 zu verstehen. Im Bereich dieser Stirnfläche 1 hat der Griff eine Durchmesserverbreiterung, an der ein Benutzer seinen Zeigefinger oder Daumen abstützen kann. Es wäre denkbar, von dieser stirnfläche 1 ausgehend den Griff noch zu verlängern, ohne dass dies für die Benutzung des Griffs beim Drehen bzw. Schrauben noch einen Einfluss hätte. Eine solche Verlängerung soll bei der Berechnung der Länge des Griffs nicht mitgerechnet werden.

Der Griff weist mit Abstand von der Stelle des größten Durchmessers eine zweite Stelle mit einem Querschnittsmaximum auf, in Figur 11 die Ebene IV-IV. Zwischen diesen beiden Ebenen ist eine Stelle, in Figur 11 die Ebene V-V vorhanden, an der ein lokales Querschnittsminimum vorhanden ist.

Ausgehend vom freien Kuppenende 2 des Griffs weist dieser zunächst einen kreisförmigen Querschnitt auf. An dieser Stelle braucht kein Drehmoment übertragen zu werden, so dass der Querschnitt aus Symmetriegründen kreisrund ist.

Von der Ebene VIII an ausgehend wird der Querschnitt des Griffs allmählich einem Fünfeck angenähert. Dabei bleiben die "Ecken" des Fünfecks immer noch abgerundet, und zwar mit einem Krümmungsradius, dessen Mittelpunkt in der Längsachse des Griffs liegt. Die Seiten der Fünfecke liegen auf geraden Linien. Diese geraden Seiten des fünfeckigen Querschnitts bilden über die Länge des Griffs gesehen Abflachungen 3, die in Figur 11 zu sehen sind. Die Stellen, an denen die ebenen Seiten der Fünfecke in die verbleibende Krümmung der Außenform des Griffs übergehen, bilden die Linien 4. Diese Linien 4 verlaufen nicht parallel zu der angedeuteten Mitte 5 der Kanten. Sie folgen also nicht der Längskontur des Griffs.

Die Abflachungen 3 enden im Bereich der Stelle des zweiten Querschnittsmaximums. An dieser Stelle wird der Querschnitt des Griffs wieder kreisförmig. Anschließend verringert sich der Wert des Durchmessers allmählich bis zu der Ebene C, wo der Durchmesser ein Minimum aufweist. Anschließend vergrößert sich der Durchmesser wieder. Dadurch wird das Längsprofil zwischen der Ebene IV-IV und dem Stirnende 1 konkav.

Der Längsschnitt der Figur 12 ist durch eine die Längsachse des Griffs enthaltende Ebene gelegt. Aus dem Vergleich der beiden Außenkonturen kann man die Unsymmetrie der rechten zur linken Außenkontur erkennen.

Die Figuren 13 bis 18 zeigen Querschnitte durch die Form des Griffs. Die Figur 13 entspricht der Ebene IV-IV in Figur 11. An dieser Stelle fängt in Richtung auf das Werkzeugende des Griffs die Zone mit der konkaven Außenkontur im Längsschnitt an. In umgekehrter Richtung beginnt hier der Abschnitt des Griffs, in dem die Abflachungen 3 vorhanden sind. Dies geht aus Figur 14 hervor, die einen Schnitt durch die Stelle des Querschnittsmaximums entsprechend Ebene V-V darstellt. Hier ist zu sehen, dass die Abflachungen 3 die Seite eines regelmäßigen Fünfecks bilden. Diese geradlinig verlaufenden Seiten des Fünfecks sind durch gebogene Eckenabschnitte 6 miteinander verbunden, in denen die Querschnittskontur auf einem Kreis liegen, dessen Mittelpunkt in der Längsachse 7 des Werkzeuggriffs liegt.

Diese Form eines im Eckenbereich abgerundeten Fünfecks setzt sich zur Ebene VI-VI fort, siehe Figur 15. Hier ist die Stelle des größten Querschnittsmaximums vorhanden. Anschließend verringert sich der Querschnitt unter Beibehaltung der fünfeckigen Form wieder in Richtung auf die Ebene VIl-VII, dargestellt in Figur 16. fünfeckigen Form wieder in Richtung auf die Ebene VII-VII, dargestellt in Figur 16.

In der sich daran anschließenden Ebene VIII-VIII, siehe Figur 17, ist das Ende der Abflachungen 13 erreicht, so dass jetzt wieder ein kreisrunder Querschnitt vorhanden ist. Dieser bleibt bis zum freien Ende erhalten.

### Beispiel:

Bei einem Ausführungsbeispiel beträgt die Gesamtlänge des Griffs, von der Stirnebene 1 ausgehend, 105 mm. Dies ist eine bei Schraubendrehern übliche Größe.

Die Ebene VIII weist, ausgehend von der Stirnebene 1, einen Abstand von 17 mm auf, die Ebene VII einen Abstand von 38 mm, die Ebene VI einen Abstand 52 mm, die Ebene V einen Abstand von 72 mm und die Ebene IV einen Abstand von 95 mm.

Der Krümmungsradius der Außenkontur in der Seitenansicht liegt zwischen etwa 17 mm und etwa 25 mm.

Der Durchmesser des Griffs bei dem gerade erwähnten Ausführungsbeispiel liegt in der Ebene IV bei etwa 26 mm wenn man als Durchmesser den Durchmesser des Kreises nimmt, in dem das Fünfeck einbeschrieben ist.

In der Ebene V liegt der Durchmesser bei etwa 36 mm, in der Ebene VI bei etwa 30 mm, in der Ebene VII bei etwa 31 mm und in der Ebene VIII bei etwa 20 mm.

Die Figur 2 zeigt eine Seitenansicht des Schraubendrehergriffs aus einer Richtung, die parallel zu einer Seite des Fünfecks verläuft, das die Querschnittsform des Griffs bildet. Daraus ergibt sich auch, dass die in Figur 2 zu sehende linke Seitenkante nicht symmetrisch zu der rechten Seitenkante verläuft.

Die Figur 9 zeigt nun den Griff aus einer anderen Richtung, nämlich aus einer Richtung, die radial verläuft und so angeordnet ist, dass eine abgerundete Seitenkante 4 in der Mitte angeordnet ist. Dadurch ergibt sich jetzt eine symmetrische Form des Schraubendrehergriffs.

Die in den verschiedenen Schnitten der Figuren 5 bis 7 zu sehenden, die Seiten des Fünfecks bildenden Linien 3, sind in der Seitenansicht der Figur 9 Teile von Flächen 7, die als Abflachungen in der Außenform des Griffs erscheinen. Diese Flächen 7 sind also so gebildet, dass sie im Querschnitt durch den Griff geradlinig verlaufen.

Da der Griff im Bereich seiner axialen Enden einen kreisförmigen Querschnitt aufweist, der dann allmählich in den fünfeckigen Querschnitt übergeht, haben die Flächen 7 über die Länge des Griffs unterschiedliche Breiten, was noch durch die Abrundungen der Kanten 4 des Griffs verstärkt wird. Dadurch ergibt sich die in Figur 9 zu sehende Form des Griffs.

Etwa in dem Bereich, in dem sich die Flächen 7 erstrecken, ist auch die etwas weichere Oberflächenbeschaffenheit des Griffs vorhanden. Die Teile, in denen die Oberfläche weicher ist, können ggf. auch eine andere Farbe aufweisen.

Das in der Beschreibung genannte Beispiel ist nur als Beispiel, um anhand eines in seiner Längenabmessung von 105 mm üblichen Schraubendrehergriffs Beispiele für die sonstigen Abmessungen anzugeben. Bei entsprechend kleineren Griffen ändern sich die anderen Abmessungen entsprechend.

## Patentansprüche

1. Werkzeuggriff, insbesondere für Schraubendreher, der
1.1 sich längs einer Längsachse von einer dem Werkzeug zugeordneten Stirnfläche (1) bis zu einer abgerundeten Kuppe (2) erstreckt und
1.2 über einen wesentlichen Teil seiner Länge einen Querschnitt etwa in Form eines Fünfecks aufweist, wobei
1.3 die Orientierung des Fünfecks sich über die Länge des Griffs nicht ändert,
1.4 mit zwei Stellen (V, VII) eines Querschnittsmaximums, von dem aus der Griff in die jeweiligen Endbereiche übergeht, wobei die Fünfeckform mindestens zwischen diesen beiden Stellen (V, VII) vorhanden ist, sowie
1.5 mit einer Stelle (VI) eines lokalen Querschnittsminimums zwischen den beiden Stellen. (V, VII) des Querschnittsmaximums.
**dadurch gekennzeichnet, dass**
1.6 die Stelle (V) des ersten Querschnittsmaximums von dem Kuppenende (2) des Griffs einen Abstand von etwa 30 % der Länge des Griffs aufweist und
1.7 die Stelle (VII) des zweiten Querschnittsmaximums von dem Kuppenende (2) des Griffs einen Abstand von etwa 60 % bis 70 % der Länge des Griffs aufweist

2. Griff nach Anspruch 1, bei dem der Querschnitt des Griffs im Bereich der Endkuppe (2) und/oder im Bereich der dem Werkstück zugeordneten Stirnfläche (1) in einen Kreis übergeht.

3. Griff nach Anspruch 1 oder 2, mit einer Stelle eines Querschnittsminimums zwischen der dem Werkstück zugeordneten Stirnfläche (1) und dem benachbarten Querschnittsmaximum (VII), wobei das Querschnittsminimum die Querschnittsform eines Kreises aufweist.

4. Werkzeuggriff nach einem der vorhergehenden Ansprüche, bei dem die Querschnittsform abgerundete Eckenabschnitte aufweist, die auf einem Kreisbogen mit einem in der Längsachse des Griffs liegenden Mittelpunkt liegen.

5. Werkzeuggriff nach Anspruch 4, bei dem die bogenförmigen Eckenabschnitte der Querschnittsform durch geradlinig bis konvex verlaufende Seiten verbunden sind.

6. Werkzeuggriff nach einem der vorhergehenden Ansprüche, bei dem der Querschnitt im restlichen Teil der Länge des Griffs kreisrund ist.

7. Werkzeuggriff nach einem der vorhergehenden Ansprüche, bei dem die Form durch einen rotationssymmetrischen Körper mit in Längsrichtung verlaufenden Abflachungen (3) gebildet ist.

8. Werkzeuggriff nach einem der vorhergehenden Ansprüche, bei dem eine den Übergang zwischen den bogenförmigen Eckabschnitten und den insbesondere geradlinig verlaufenden Seiten der Querschnittsform verbindende Linie (4) nicht der Längskontur des Griffs folgt.

9. Werkzeuggriff nach einem der vorhergehenden Ansprüche, bei dem der Durchmesser des Griffs an der Stelle (V) des ersten Querschnittsmaximums etwa 15 % bis 18 % größer ist als an der Stelle (VII) des zweiten Querschnittsmaximums.

10. Werkzeuggriff nach einem der vorhergehenden Ansprüche, bei dem die etwa fünfeckige Querschnittsform an der Stelle (VII) des zweiten Querschnittsmaximums endet.

11. Werkzeuggriff nach einem der vorhergehenden Ansprüche, bei dem das Längsprofil von der Stelle (VII) des zweiten Querschnittsmaximums an konkav ausgebildet ist, vorzugsweise bis zu dem dem Werkzeug zugeordneten Ende (1) des Griffs.

12. Werkzeuggriff nach einem der vorhergehenden Ansprüche, bei dem der kleinste Durchmesser des Griffs zwischen der Stelle (VII) des zweiten Querschnittsmaximums und dem dem Werkzeug zugeordneten Ende (1) des Griffs liegt.

13. Werkzeuggriff nach einem der vorhergehenden Ansprüche, bei dem der maximale Durchmesser des Griffs etwa 70 % bis 80 % größer ist als der kleinste Durchmesser.

14. Griff nach einem der vorhergehenden Ansprüche, bei dem die Oberfläche mindestens über einen Teil der axialen Länge des Griffs weicher ist als im Bereich des Endes (2) des Griffs.

15. Griff nach Anspruch 14, bei dem die weichere Oberfläche im Bereich zwischen den beiden äußeren Querschnittsmaxima (V, VII) vorgesehen ist.

16. Griff nach Anspruch 14 oder 15, bei dem die weichere Oberfläche in dem Bereich des Griffs vorgesehen ist, in dem dieser seinen fünfeckigen Querschnitt aufweist.

## Claims

1. Tool handle, especially for screw drivers, which
1.1 extends along a longitudinal axis from a face surface (1) on the tool up to a rounded crest (2) and
1.2 exhibits a cross-section approximately in the shape of a pentagon along a significant part of its length, whereby
1.3 the orientation of the pentagonal shape does not change over the length of the handle,
1.4 with two positions (V, VII) exhibiting a maximum cross-section, from which the handle blends into the respective end sections, whereby the pentagonal shape is at least embodied between these two positions (V, VII), and
1.5 with a position (VI) of a local cross-section minimum between both the positions (V, VII) that exhibit maximum cross-section,
**characterized in that**
1.6 the position (V) of the first maximum cross-section from the crest end (2) of the handle exhibits a distance of about 30 % of the entire length of the handle and
1.7 the position (VII) of the second maximum cross-section from the crest end (2) of the handle exhibits a distance of about 60 % up to 70 % of the length of the handle.

2. Handle according to Claim 1, in which the cross-section of the handle in the section of the end crest (2) and/or in the section of the face surface (1) relating to the work piece blends into a circle.

3. Handle according to Claim 1 or 2, with a position of minimum cross-section between the face surface (1) relating to the work piece and the adjoining maximum cross-section (VII), whereby the minimum cross-section exhibits the cross-sectional shape of a circle.

4. Tool handle according to one of the previous Claims, in which the cross-sectional shape exhibits rounded corner sections which lie on a circular curve with a middle point that lies in the longitudinal axis of the handle.

5. Tool handle according to Claim 4, in which the curve-shaped corner sections of the cross-sectional shape are connected by sides being between straight and convex in form.

6. Tool handle according to one of the previous Claims, in which the cross-section in the rest part of the length of the handle is concentric.

7. Tool handle according to one of the previous Claims, in which the shape is formed through a rotationally symmetrical body with flattenings (3) extending in longitudinal direction.

8. Tool handle according to one of the previous Claims, in which a line (4) connecting the transition between the curve-shaped corner sections and the particularly straight-running sides of the cross-sectional shape does not follow the longitudinal contour of the handle.

9. Tool handle according to one of the previous Claims, in which the diameter of the handle at the position (V) of the first maximum cross-section is about 15 % to 18 % larger than at the position (VII) of the second maximum cross-section.

10. Tool handle according to one of the previous Claims, in which the somewhat pentagonal cross-sectional shape ends at position (VII) of the second maximum cross-section.

11. Tool handle according to one of the previous Claims, in which the longitudinal profile from position (VII) of the second maximum cross-section on is formed concave, preferentially up to the end (1) of the handle relating to the tool.

12. Tool handle according to one of the previous Claims, in which the smallest diameter of the handle lies between position (VII) of the second maximum cross-section and the end (1) of the handle relating to the tool.

13. Tool handle according to one of the previous Claims, in which the maximum diameter of the handle is about 70 % to 80 % larger than the smallest diameter.

14. Handle according to one of the previous Claims, in which the surface at least along a part of the axial length of the handle is softer than in the end section (2) of the handle.

15. Handle according to Claim 14, in which the softer surface is intended to lie in the area between both outer cross-section maxima (V, VII).

16. Handle according to Claim 14 or 15, in which the softer surface is intended to lie in the section of the handle, where the latter exhibits its pentagonal cross-section.

## Revendications

1. Manche d'outil, plus particulièrement pour tournevis, qui
1.1 s'étend le long d'un axe longitudinal d'une extrémité prévue pour recevoir l'outil (1) à un bout arrondi (2) et qui
1.2 présente sur une grande partie de sa longueur une section ayant à peu près la forme d'un pentagone,
1.3 l'orientation du pentagone ne changeant pas sur toute la longueur du manche,
1.4 possédant deux points (V, VII) d'un maximum de la section, à partir desquels le manche se fond dans les deux zones d'extrémité, la forme pentagonale étant présente au moins entre ces deux points (V, VII), et
1.5 possédant un point (VI) d'un minimum de la section localisé entre les deux points (V, VII) du maximum de la section,
**caractérisé en ce que**
1.6 le point (V) du premier maximum de la section se trouve, à partir du bout arrondi (2), à une distance représentant environ 30 % de la longueur du manche et
1.7 le point (VII) du second maximum de la section se trouve, à partir du bout arrondi (2), à une distance représentant environ 60 à 70 % de la longueur du manche.

2. Manche selon la revendication 1, sur lequel la section du manche au niveau du bout arrondi (2) et/ou au niveau de l'extrémité prévue pour recevoir l'outil (1) convertit dans un cercle.

3. Manche selon la revendication 1 ou 2, avec un point d'un minimum de la section entre l'extrémité prévue pour recevoir l'outil (1) et le maximum voisin de la section (VII), le minimum de la section présentant la forme d'un cercle.

4. Manche d'outil selon l'une des revendications précédentes, sur lequel la forme de la section présente des découpes d'angles arrondies formant un arc de cercle avec un point central situé dans l'axe longitudinal du manche.

5. Manche d'outil selon la revendication 4, sur lequel les découpes d'angles en forme d'arc de la section sont reliées par des côtés ayant un tracé rectiligne à convexe.

6. Manche d'outil selon l'une des revendications précédentes, sur lequel la section dans la partie restante de la longueur du manche est circulaire.

7. Manche d'outil selon l'une des revendications précédentes, sur lequel la forme est donnée par un corps à symétrie de révolution avec des plats (3) dans le sens de la longueur.

8. Manche d'outil selon l'une des revendications précédentes, sur lequel une ligne (4) reliant le passage entre les découpes d'angle en forme d'arc de cercle et les côtés de la forme de la section plus particulièrement rectilignes, ne suit pas le contour longitudinal du manche.

9. Manche d'outil selon l'une des revendications précédentes, sur lequel le diamètre du manche au point (V) du premier maximum de la section est d'environ 15% à 18 % supérieur au point (VII) du second maximum de la section.

10. Manche d'outil selon l'une des revendications précédentes, sur lequel la forme à peu près pentagonale de la section s'arrête au point (VII) du second maximum de la section.

11. Manche d'outil selon l'une des revendications précédentes, sur lequel le profil longitudinal présente une forme concave à partir du point (VII) du second maximum de la section, de préférence jusqu'à l'extrémité (1) du manche prévue pour recevoir l'outil.

12. Manche d'outil selon l'une des revendications précédentes, sur lequel le diamètre minimal du manche est situé entre le point (VII) du second maximum de la section et l'extrémité (1) du manche prévue pour recevoir l'outil.

13. Manche d'outil selon l'une des revendications précédentes, sur lequel le diamètre maximal du manche est d'environ 70% à 80 % supérieur au diamètre minimal.

14. Manche selon l'une des revendications précédentes, sur lequel la surface est, au moins sur une partie de la longueur axiale du manche, plus souple que dans la zone du bout (2) du manche.

15. Manche selon la revendication 14, sur lequel la surface plus souple est prévue dans la zone entre les deux maxima extérieurs de la section (V, VII).

16. Manche selon la revendication 14 ou 15, sur lequel la surface plus souple est prévue dans la zone du manche dans laquelle celui-ci présente sa section pentagonale.
